# EUROPÄISCHE PATENTSCHRIFT

(11) **EP 1 135 594 B1**
(45) Veröffentlichungstag und Bekanntmachung des Hinweises auf die Patenterteilung: **01.12.2004**
(21) Anmeldenummer: 00974319.6
(22) Anmeldetag: 14.09.2000
(51) Int. Cl.: F02M 45/04, F02M 47/02, F02M 59/46

(54) **VENTIL ZUM STEUERN VON FLÜSSIGKEITEN**
VALVE FOR CONTROLLING LIQUIDS
SOUPAPE POUR COMMANDER LE PASSAGE DE FLUIDES

(30) Priorität: 30.09.1999 DE 19946840
(43) Veröffentlichungstag der Anmeldung: 26.09.2001
(73) Patentinhaber: ROBERT BOSCH GMBH, 70442 Stuttgart (DE)
(72) Erfinder: MATTES, Patrick, D-70569 Stuttgart (DE)
(86) Internationale Anmeldenummer: PCT/DE2000/003200
(87) Internationale Veröffentlichungsnummer: WO 2001/023744

(56) Entgegenhaltungen:
- EP-A- 0 477 400
- EP-A- 0 816 670
- DE-A- 3 713 697
- DE-A- 19 727 992
- DE-C- 3 237 258

## Beschreibung

### Stand der Technik

Die Erfindung geht von einem Ventil zum Steuern von Flüssigkeiten gemäß der Gattung des Patentanspruchs 1 aus. Aus der EP 0 477 400 A1 ist ein derartiges Ventil, welches über einen piezoelektrischen Aktor betätigbar ist, bereits bekannt. Dieses bekannte Ventil weist eine Anordnung für einen in Hubrichtung wirkenden adaptiven, mechanischen Toleranzausgleich für einen Wegtransformator des piezoelektrischen Aktors auf, bei der die Auslenkung des piezoelektrischen Aktors über eine Hydraulikkammer übertragen wird.

Die Hydraulikkammer, welche als eine sogenannte hydraulische Übersetzung arbeitet, schließt zwischen zwei sie begrenzenden Kolben, von denen ein Kolben mit einem kleineren Durchmesser ausgebildet ist und mit einem anzusteuernden Ventilglied verbunden ist und der andere Kolben mit einem größeren Durchmesser ausgebildet ist und mit dem piezoelektrischen Aktor verbunden ist, ein gemeinsames Ausgleichsvolumen ein. Die Hydraulikkammer ist derart zwischen den beiden Kolben eingespannt, daß der Betätigungskolben des Ventilgliedes, das in seiner Ruhelage mittels einer oder mehrerer Federn relativ zu einer vorgegebenen Position gehalten ist, einen um das Übersetzungsverhältnis des Kolbendurchmessers vergrößerten Hub macht, wenn der größere Kolben durch den piezoelektrischen Aktor um eine bestimmte Wegstrecke bewegt wird. Das Ventilglied, die Kolben und der piezoelektrische Aktor liegen dabei auf einer gemeinsamen Achse hintereinander.

Über das Ausgleichsvolumen der Hydraulikkammer können Toleranzen aufgrund von Temperaturgradienten im Bauteil oder unterschiedlichen Temperaturausdehnungskoeffizienten der verwendeten Materialien sowie eventuelle Setzeffekte ausgeglichen werden, ohne daß dadurch eine Änderung der Position des anzusteuernden Ventilgliedes auftritt.

Ein Ausgleich von Längenänderungen des piezoelektrischen Aktors, des Ventilgliedes oder des Ventilgehäuses durch die zwischen zwei Kolben angeordnete Hydraulikkammer erfordert jedoch eine aufwendige Konstruktion und ist hinsichtlich der auftretenden Leckageverluste und der Wiederbefüllung der Hydraulikkammer problematisch.

Des weiteren ist es hinlänglich bekannt, daß ein piezoelektrischer Aktor aus mehreren dünnen Schichten aufgebaut ist, um einen möglichst großen Hub zu erzielen. Damit sich diese Schichten bei einer Bestromung des piezoelektrischen Aktors nicht voneinander lösen, muß der piezoelektrische Aktor vorgespannt werden, wobei die dabei aufzubringende Kraft annähernd 1000 N betragen kann.

In der Praxis werden zur Vorspannung des piezoelektrischen Aktors entweder Tellerfedern oder Bandfedern eingesetzt. Nachteilig ist dabei, daß die zur Vorspannung benötigten Federn einen aufwendigen Aufbau bedingen und einen großen Bauraum benötigen, wobei letzteres zu einem entsprechend großen Durchmesser des gesamten Ventils führt, wodurch die Einbaumöglichkeiten des Ventils begrenzt werden. Des weiteren hat die Verwendung von Federn als Vorspannelemente den Nachteil, daß diese über die Dauer ihrer Benutzung Reibrost verursachen.

Der Erfindung liegt die Aufgabe zugrunde, ein Ventil zur Steuerung von Flüssigkeiten zu schaffen, bei dem die Vorspannung eines piezoelektrischen Aktors und ein Toleranzausgleich mit geringem Bauraumbedarf bei einem einfachen Aufbau mit möglichst wenigen Bauteilen realisiert ist.

### Vorteile der Erfindung

Das erfindungsgemäße Ventil zur Steuerung von Flüssigkeiten mit den kennzeichnenden Merkmalen des Patentanspruchs 1 hat den Vorteil, daß mit der als hydraulische Feder ausgebildeten Hydraulikkammer gleichzeitig ein Vorspannelement für den piezoelektrischen Aktor und ein Ausgleichselment für insbesondere temperaturbedingte Längungstoleranzen realisiert ist.

Bei dem erfindungsgemäßen hydraulischen Vorspannelement mit integriertem Toleranzausgleich für den piezoelektrischen Aktor wird die Vorspannung hydraulisch und mit geringem Raumbedarf dargestellt, wobei durch den Verzicht auf Federn oder sonstige mechanische Vorspannelemente eine gewünschte schlanke Bauform des gesamten Ventils möglich ist.

Durch die Verringerung der erforderlichen Bauteile zur Darstellung eines Vorspannelementes und eines Toleranzausgleichselementes, welches erfindungsgemäß in das Vorspannelement integriert ist, können die Herstellungskosten und der Montageaufwand deutlich reduziert werden.

Ein bedeutender Vorteil der Erfindung besteht des weiteren darin, daß durch Dimensionierung der Hydraulikkammer, der hydraulischen Feder und des in sie eintauchenden Kolbens die Gesamtsteifigkeit des Systems erhöht werden kann. Da die Steifigkeit der hydraulischen Feder von der Querschnittsfläche des Kolbens abhängig ist, kann bei gleichem Druck die Steifigkeit der hydraulischen Feder und damit die Vorspannkraft auf den piezoelektrischen Aktor erhöht werden, wenn die Querschnittsfläche des in die Hydraulikkammer eintauchenden Kolbens entsprechend vergrößert wird. Im statischen Fall kann auch bei hoher Federrate eine nachteilige Längenänderung der Gesamteinrichtung vermieden werden, wenn der piezoelektrische Aktor, das Ventilglied oder der Ventilkörper seine Länge z.B. bei Erwärmung ändert. Zum anderen ist bei einer dynamischen Betätigung die Steifigkeit der hydraulischen Feder, an der sich der Kolben abstützt, um so größer, je größer der Durchmesser des Kolbens gewählt wird. Dabei ergibt sich zudem der Vorteil, daß die Hubverluste des Kolbens mit zunehmendem Durchmesser abnehmen.

Weitere Vorteile und vorteilhafte Ausgestaltungen des Gegenstandes der Erfindung sind der Beschreibung, der Zeichnung und den Patentansprüchen entnehmbar.

### Zeichnung

Zwei Ausführungsbeispiele des erfindungsgemäßen Ventils zur Steuerung von Flüssigkeiten sind in der Zeichnung dargestellt und werden in der folgenden Beschreibung näher erläutert. Es zeigen
Figur 1 eine schematische, ausschnittsweise Darstellung eines erstes Ausführungsbeispiels der Erfindung bei einem Kraftstoffeinspritzventil für Brennkraftmaschinen im Längsschnitt, und
Figur 2 eine schematische, ausschnittsweise Darstellung eines zweiten Ausführungsbeispiels bei einem Kraftstoffeinspritzventil im Längsschnitt.

### Beschreibung der Ausführungsbeispiele

Das in der Figur 1 dargestellte erste Ausführungsbeispiel zeigt eine Verwendung des erfindungsgemäßen Ventils bei einem Kraftstoffeinspritzventil 1 für Brennkraftmaschinen von Kraftfahrzeugen. Das Kraftstoffeinspritzventil 1 ist vorliegend als ein Common-Rail-Injektor ausgebildet.

Zur Einstellung eines Einspritzbeginns, einer Einspritzdauer und einer Einspritzmenge über Kräfteverhältnisse in dem Kraftstoffeinspritzventil 1 wird ein Ventilglied 2 über einen piezoelektrischen Aktor 3 angesteuert, welcher auf der brennraumabgewandten Seite des Ventilgliedes 2 in einer Piezokammer 4 angeordnet ist.

Das kolbenförmige Ventilglied 2 ist axial verschiebbar in einer als Längsbohrung ausgeführten Bohrung 5 eines Ventilkörpers 6 angeordnet und weist an seinem brennraumseitigen Ende einen kugelartigen, ein Ventilschließglied bildenden Ventilkopf 7 auf. Der Ventilkopf 7 wirkt mit einem an dem Ventilkörper 6 ausgebildeten Sitz 8 zusammen, wobei in abgehobenem Zustand des Ventilkopfes 7 eine Verbindung zu einem Federraum 9 mit einer eine Rückstellkraft auf den nach außen öffnenden Ventilkopf 7 ausübenden Feder 10 hergestellt wird. An den Federraum 9 schließt sich brennraumseitig eine Ablaufdrossel 11 an, die zu einem Ventilsteuerraum 12 führt, in welchen eine in Figur 1 nur symbolisch angedeutete Einspritzleitung 13 mündet, die ihrerseits von einem für alle Kraftstoffeinspritzventile gemeinsamen Hochdruckspeicherraum (Common-Rail) 14 abführt. Der Hochdruckspeicherraum 14 wird dabei in bekannter Weise von einer Kraftstoffhochdruckförderpumpe mit Kraftstoff hohen Druckes aus einem Vorratstank befüllt.

Der piezoelektrische Aktor 3 ist aus mehreren Schichten aufgebaut und weist auf seiner brennraumzugewandten Seite einen Aktorkopf 15 sowie auf seiner brennraumabgewandten Seite einen Aktorfuß 16 auf. An dem Aktorkopf 15 ist ein Stellkolben 17 befestigt, welcher von der Piezokammer 4 aus durch ein Auflager 18 für den Aktorkopf 15 an der brennraumseitigen Wand der Piezokammer 4 in die Längsbohrung 5 reicht, in welcher das Ventilglied 2 gelagert ist. Dabei ist die Piezokammer 4 im Bereich des Stellkolbens 17 gegenüber der Längsbohrung 5 mit einer Dichteinrichtung 19 abgedichtet. Der Aktorfuß 16 ist fest mit einem weiteren Kolben 20 verbunden, der in eine Hydraulikkammer 21 eintaucht, welche auf der dem Ventilglied 2 abgewandten Seite des piezoelektrischen Aktors 3 in Einbaulage des Kraftstoffeinspritzventils 1 oberhalb der Piezokammer 4 angeordnet ist. Dabei ist die Piezokammer 4 über eine weitere Dichteinrichtung 22 im Bereich des in die Hydraulikkammer 21 führenden Kolbens 20 gegenüber dieser abgedichtet.

Die im wesentlichen abgeschlossene Hydraulikkammer 21 ist mit dem in ihr enthaltenen Druckmedium, welches aus einer Niederdruckquelle mit einem gegenüber dem Druckniveau des Hochdruckspeicherraums 14 entspannten Druck zugeführt wird, als eine hydraulische Feder konzipiert, welche über eine in dem Ventilkörper 6 ausgebildete Hydraulikleitung 23 mit der das Ventilglied 2 enthaltenden Längsbohrung 5 verbunden ist. Dabei übt die hydraulische Feder eine Doppelfunktion aus, denn zum einen dient sie als Vorspannelement des piezoelektrischen Aktors 3 und zum anderen ist sie ein Toleranzausgleichselement.

Das Kraftstoffeinspritzventil 1 nach Figur 1 arbeitet dabei in nachfolgend beschriebener Weise.

In geschlossenem Zustand des Kraftstoffeinspritzventils 1, d.h. bei unbestromten piezoelektrischen Aktor 3 wird der Ventilkopf 7 des Ventilglieds 2 in Anlage an dem ihm zugeordneten Sitz 8 gehalten, so daß kein Kraftstoff aus dem mit dem Hochdruckspeicherraum 14 verbundenen Ventilsteuerraum 12 in den Bereich der Längsbohrung 5 gelangen kann. Aufgrund eines leicht erhöhten Systemdrucks in der Hydraulikkammer 21 von annähernd 65 bar in der vorliegenden Ausführung wird der piezoelektrische Aktor 3 zwischen der Hydraulikfeder und dem brennraumseitigen Auflager 18 eingespannt.

Da sich die Federrate der hydraulischen Feder mit zunehmendem Durchmesser des in die Hydraulikkammer 21 ragenden Kolbens 20 proportional erhöht, kann die Vorspannkraft des piezoelektrischen Aktors 3 über den Durchmesser des Kolbens 20 eingestellt werden, wobei ein möglichst großer Kolbendurchmesser vorteilhaft ist. Im vorliegenden Ausführungsbeispiel ist ein Kolbendurchmesser von 14 mm ausreichend, um eine Vorspannkraft von 1000 N bei dem Systemdruck von 65 bar zu erzielen. Selbstverständlich können vom Fachmann hiervon abweichende, dem Einzelfall angepaßte Werte gewählt werden.

Im Falle einer langsamen Betätigung, wie sie bei einer temperaturbedingten Längenänderung des piezoelektrischen Aktors 3 oder weiterer Ventilbauteile wie z.B. des Ventilglieds 2 oder des Ventilgehäuses bzw. Ventilkörpers 6 auftritt, dringt der Kolben 20 mit Temperaturerhöhung in das Ausgleichsvolumen der Hydraulikkammer 21 ein oder zieht sich bei Temperaturabsenkung daraus zurück, ohne daß die Auswirkungen auf die Schließ- und Öffnungsstellung des Ventilgliedes 2 und des Kraftstoffventils 1 insgesamt hat.

Wenn eine Einspritzung durch das Kraftstoffeinspritzventil 1 erfolgen soll, wird der piezoelektrische Aktor 3 bestromt, wodurch dieser seine axiale Ausdehnung schlagartig vergrößert. Bei einer derartigen schnellen Betätigung des piezoelektrischen Aktors 3 stützt sich dieser auf dem Auflager 18 und mit dem in die Hydraulikkammer 21 ragenden Kolben 20 auf der hydraulischen Feder ab, infolgedessen Hydraulikmedium aus der Hydraulikkammer 21 über die Hydraulikleitung 23 in die Längsbohrung 5 des Ventilgliedes 2 verschoben wird, wodurch sich der Ventilkopf 7 des Ventilgliedes 2 von seinem Sitz 8 in eine geöffnete Stellung abhebt. Auch hier wirkt sich die erhöhte Steifigkeit durch einen relativ groß dimensionierten Durchmesser des Kolbens 20 positiv aus.

Bezug nehmend auf Figur 2 ist ein zweites Ausführungsbeispiel des Kraftstoffeinspritzventils 1 dargestellt, bei der aus Gründen der Übersichtlichkeit funktionsgleiche Bauteile mit den in Figur 1 verwendeten Bezugszeichen bezeichnet sind. Gegenüber der Ausführung nach Figur 1 unterscheidet sich das hier gezeigte Kraftstoffeinspritzventil 1 darin, daß das Volumen der mit dem piezoelektrischen Aktor 3 zusammenwirkenden Hydraulikkammer 21 von extern veränderbar ist.

Hierzu ist als Justiereinrichtung 24 im vorliegenden Ausführungsbeispiel eine schematisch dargestellte Stellschraube in einer Bohrung 25 vorgesehen, welche derart positioniert ist, daß die Stellschraube 24 bei Bedarf in die Hydraulikkammer 21 ragend einschraubbar ist, wodurch das Ausgleichsvolumen je nach Veränderung der Stellung der Stellschraube 24 verkleinert oder vergrößert wird. Mit dieser Maßnahme können in begrenztem Maße Mengentoleranzen ausgeglichen werden, da die Steifigkeit des Ausgleichsvolumens umgekehrt proportional zum Volumen ist. Je nach Steifigkeit der hydraulischen Feder in der Hydraulikkammer 21 kann das Öffnungsverhalten des Kraftstoffeinspritzventils 1 und damit die Einspritzmenge beeinflußt werden. Somit ermöglicht die Stellschraube 24 eine externe Nachjustage der Einspritzmenge durch Korrektur des Ausgleichsvolumens in der Hydraulikkammer 21.

Des weiteren ist bei der Ausführung nach Figur 2 die Dichteinrichtung 22 zur Abtrennung der Hydraulikkammer 21 von der Piezokammer 4 in einem Bereich des in die Hydraulikkammer 21 ragenden Kolbens 20 angeordnet, welcher innerhalb der Piezokammer 4 liegt, so daß von dieser eine Ringkammer 26 mit dem Durchmesser der Piezokammer 4 abgetrennt ist. Wie bei der Ausführung nach Figur 1 hat die Dichteinrichtung 22 auch hier die Funktion, den piezoelektrischen Aktor 3 vor einem eventuell in dem Hydraulikmedium enthaltenen Wasseranteil und schädlichen Partikeln wie z.B. Spänen zu schützen.

Die Hydraulikleitung 23 mündet hier in die Ringkammer 26, welche über einen Ringspalt 27 mit der Hydraulikkammer 21 verbunden ist. Zur Verbesserung des Befüllverhaltens ist im Bereich des Ringspalts 27 an dem Kolben 20 eine Befüllfläche 28 ausgeformt.

In beiden beschriebenen Ausführungen ist das Hydraulikmedium zur Befüllung der Hydraulikkammer 21 der Kraftstoff, welcher auch in einen Brennraum einer Brennkraftmaschine eingespritzt wird.

Bei einer geeigneten Trennung zwischen der Kraftstoffzuführung und der Abführung des an dem Sitz 8 des Ventilkopfes 7 austretenden Hydraulikmediums sowie einer Nachführung von Leckageverlusten ist es auch möglich, separates Öl wie z.B. Motoröl als Hydraulikmedium einzusetzen.

## Patentansprüche

1. Ventil zum Steuern von Flüssigkeiten, mit einem in einer Bohrung (5) eines Ventilkörpers (6) axial verschiebbaren Ventilglied (2), das an einem Ende einen ein Ventilschließglied bildenden Ventilkopf (7) aufweist, der mit einem an dem Ventilkörper (6) vorgesehenen Sitz (8) zum Öffnen und Schließen des Ventils (1) zusammenwirkt, und mit einem piezoelektrischen Aktor (3) zur Betätigung des Ventilglieds (2), wobei ein Vorspannelement (21) für den piezoelektrischen Aktor (3) und ein Toleranzausgleichselement (21) zum Ausgleich von Längungstoleranzen des piezolektrischen Aktors (3) und/oder weiterer Ventilbauteile (2, 6) vorgesehen ist, **dadurch gekennzeichnet, daß** auf einer dem Ventilglied (2) abgewandten Seite des piezoelektrischen Aktors (3) eine Hydraulikkammer (21) vorgesehen ist, die über wenigstens eine Hydraulikleitung (23) mit der gegenüber dem piezoelektrischen Aktor (3) abgedichteten Bohrung (5) des Ventilglieds (2) verbunden ist und in die ein mit dem piezoelektrischen Aktor (3) verbundener Kolben (20) eintauchbar ist, wobei die Hydraulikkammer (21) als hydraulische Feder ausgebildet ist, welche mit ihrer Federkraft auf den mit dem piezoelektrischen Aktor (3) verbundenen Kolben (20) das Vorspannelement und das Toleranzausgleichselement darstellt.

2. Ventil nach Anspruch 1, **dadurch gekennzeichnet, daß** der piezoelektrische Aktor (3) zwischen der hydraulischen Feder, die mittels eines Hydraulikmediums aus einer Niederdruckquelle in der Hydraulikkammer (21) gebildet ist, und einem Auflager (18) an einer der Hydraulikkammer (21) abgewandten Seite einer den piezoelektrischen Aktor (3) aufnehmenden Piezokammer (4) verspannt ist.

3. Ventil nach Anspruch 1 oder 2, **dadurch gekennzeichnet, daß** der piezoelektrische Aktor (3) mit einem an einem Aktorkopf (15) befestigten Stellkolben (17) in die gegenüber dem piezoelektrischen Aktor (3) abgedichtete, das Ventilglied (2) aufnehmende Bohrung (5) reicht.

4. Ventil nach Anspruch 2 oder 3, **dadurch gekennzeichnet, daß** die Hydraulikkammer (21) gegenüber dem piezoelektrischen Aktor (3) im Bereich des Kolbens (20) mittels einer Dichteinrichtung (22) abgedichtet ist, welche in einem Ringspalt (27) zwischen der Hydaulikkammer (21) und der Piezokammer (4) angeordnet ist.

5. Ventil nach Anspruch 2 oder 3, **dadurch gekennzeichnet, daß** die Hydraulikkammer (21) gegenüber dem piezoelektrischen Aktor (3) mittels einer Dichteinrichtung (22) abgedichtet ist, welche im Bereich der Piezokammer (4) angeordnet ist und eine Ringkammer (26) mit dem Durchmesser der Piezokammer (4) von dieser abtrennt, wobei die Hydraulikleitung (23) in die über einen Ringspalt (27) mit der Hydraulikkammer (21) verbundene Ringkammer (26) mündet.

6. Ventil nach Anspruch 5, **dadurch gekennzeichnet, daß** im Bereich des Ringspaltes (27) an dem Kolben (20) eine Befüllfläche (28) ausgebildet ist.

7. Ventil nach einem der Ansprüche 1 bis 6, **dadurch gekennzeichnet, daß** das Volumen der Hydraulikkammer (21) mittels einer extern bedienbaren Justiereinrichtung (24) veränderbar ist.

8. Ventil nach Anspruch 7, **dadurch gekennzeichnet, daß** die Justiereinrichtung als eine Stellschraube (24) ausgebildet ist, welche in das Hydraulikmedium der Hydraulikkammer (21) eintauchend schraubbar ist.

9. Ventil nach einem der Ansprüche 1 bis 8, **gekennzeichnet durch** seine Verwendung als Bestandteil eines Kraftstoffeinspritzventils für Brennkraftmaschinen, insbesondere eines Common-Rail-Injektors (1).

10. Ventil nach Anspruch 9, **dadurch gekennzeichnet, daß** das Hydraulikmedium zur Befüllung der Hydraulikkammer (21) Kraftstoff darstellt.

## Claims

1. Valve for controlling liquids, having a valve element (2), which can be moved axially in a bore (5) in a valve body (6) and at one end has a valve head (7) which forms a valve closing element and interacts with a seat (8), which is provided on the valve body (6), in order to open and close the valve (1), and having a piezoelectric actuator (3) for operation of the valve element (2), with a prestressing element (21) being provided for the piezoelectric actuator (3) and a tolerance compensation element (21) being provided in order to compensate for length tolerances of the piezoelectric actuator (3) and/or of further valve components (2, 6), **characterized in that** a hydraulic chamber (21) is provided on one side of the piezoelectric actuator (3), facing away from the valve element (2), is connected via at least one hydraulic line (23) to the bore (5), which is sealed with respect to the piezoelectric actuator (3), in the valve element (2) and can enter the piston (20) which is connected to the piezoelectric actuator (3), with the hydraulic chamber (21) being in the form of a hydraulic spring, whose spring force on the piston (20) which is connected to the piezoelectric actuator (3) represents the prestressing element and the tolerance compensation element.

2. Valve according to Claim 1, **characterized in that** the piezoelectric actuator (3) is clamped in between the hydraulic spring, which is formed by means of a hydraulic medium from a low-pressure source in the hydraulic chamber (21), and a bearing surface (18) on one side, facing away from the hydraulic chamber (21), of a piezo chamber (4) which holds the piezoelectric actuator (3).

3. Valve according to Claim 1 or 2, **characterized in that** the piezoelectric actuator (3) has an actuating piston (17) which is attached to an actuator head (15) and extends into the bore (5) which is sealed with respect to the piezoelectric actuator (3) and holds the valve element (2).

4. Valve according to Claim 2 or 3, **characterized in that** the hydraulic chamber (21) is sealed with respect to the piezoelectric actuator (3) in the area of the piston (20) by means of a sealing device (22), which is arranged in an annular gap (27) between the hydraulic chamber (21) and the piezo chamber (4).

5. Valve according to Claim 2 or 3, **characterized in that** the hydraulic chamber (21) is sealed with respect to the piezoelectric actuator (3) by means of a sealing device (22) which is arranged in the area of the piezo chamber (4) and separates an annular chamber (26) with the same diameter as the piezo chamber (4) from this, with the hydraulic line (23) opening into the annular chamber (26), which is connected via an annular gap (27) to the hydraulic chamber (21).

6. Valve according to Claim 5, **characterized in that** a filling surface (28) is formed on the piston (20) in the area of the annular gap (27).

7. Valve according to one of Claims 1 to 6, **characterized in that** the volume of the hydraulic chamber (21) can be varied by means of an adjusting device (24), which can be controlled externally.

8. Valve according to Claim 7, **characterized in that** the adjusting device is in the form of an adjusting screw (24) which can be screwed into the hydraulic medium in the hydraulic chamber (21) such that it is immersed.

9. Valve according to one of Claims 1 to 8,
**characterized by** the valve being used as a component of a fuel injection valve for internal combustion engines, in particular for a common rail injector (1).

10. Valve according to Claim 9, **characterized in that** the hydraulic medium for filling the hydraulic chamber (21) is fuel.

## Revendications

1. Soupape pour la commande de liquides comprenant un organe de soupape (2) mobile en translation axiale dans un perçage (5) d'un corps de soupape (6) et qui présente à une extrémité une tête de soupape (7) formant un organe obturateur de soupape, laquelle tête coopère avec un siège (8) prévu sur le corps de soupape (6) pour ouvrir et fermer la soupape (1), et un actionneur piézo-électrique (3) pour l'actionnement de l'organe de soupape (2), avec un élément de précontrainte (21) pour l'actionneur piézo-électrique (3) et un élément (21) de compensation des tolérances servant à compenser les tolérances sur l'allongement de l'actionneur piézo-électrique (3)et/ou d'autres éléments (2, 6) de la soupape,
**caractérisée en ce que**
le côté de l'actionneur piézo-électrique (3) non tourné vers l'organe de soupape (2), une chambre hydraulique (21) reliée, par au moins une conduite hydraulique (23), au perçage (5) de l'organe de soupape (2) isolé hermétiquement de l'actionneur piézo-électrique (3), et dans laquelle peut plonger un piston (20) relié à l'actionneur piézo-électrique (3), la chambre hydraulique (21) constituant un ressort hydraulique qui représente, avec sa force élastique agissant sur le piston (20) relié à l'actionneur piézo-électrique (3), l'élément de précontrainte et l'élément de compensation des tolérances.

2. Soupape selon la revendication 1,
**caractérisée en ce que**
l'actionneur piézo-électrique (3) est serré entre le ressort hydraulique, formé dans la chambre hydraulique (21) au moyen d'un fluide hydraulique fourni par une source de basse pression, et un appui (18) prévu sur un côté d'une chambre piézo-électrique (4) logeant l'actionneur piézo-électrique (3), côté éloigné de la chambre hydraulique (21).

3. Soupape selon la revendication 1 ou 2,
**caractérisée en ce que**
l'actionneur piézo-électrique (3) est engagé par un piston de réglage (17) fixé à une tête d'actionneur (15) dans le perçage (5) isolé hermétiquement de l'actionneur piézo-électrique (3), qui loge l'organe de soupape (2).

4. Soupape selon la revendication 2 ou 3,
**caractérisée en ce que**
la chambre hydraulique (21) est isolée hermétiquement de l'actionneur piézo-électrique (3) dans la région du piston (20) au moyen d'un dispositif d'étanchéité (22) disposé dans une fente annulaire (27) comprise entre la chambre hydraulique (21) et la chambre piézo-électrique (4).

5. Soupape selon la revendication 2 ou 3,
**caractérisée en ce que**
la chambre hydraulique (21) est isolée hermétiquement de l'actionneur piézo-électrique (3) au moyen d'un dispositif d'étanchéité (22) disposé dans la région de la chambre piézo-électrique (4) et qui sépare de cette dernière une chambre annulaire (26) possédant le diamètre de la chambre piézo-électrique (4), la conduite hydraulique (23) débouchant dans la chambre annulaire (26) qui est reliée à la chambre hydraulique (21) par l'intermédiaire d'une fente annulaire (27).

6. Soupape selon la revendication 5,
**caractérisée en ce qu'**
une surface de remplissage (28) est formée sur le piston (20) dans 1a région de la fente annulaire (27).

7. Soupape selon une des revendications 1 à 6,
**caractérisée en ce que**
le volume de la chambre hydraulique (21) peut être modifié au moyen d'un dispositif d'ajustement (24) pouvant être commandé de l'extérieur.

8. Soupape selon la revendication 7,
**caractérisée en ce que**
le dispositif d'ajustement est constitué par une vis de réglage (24) qui peut être vissée en pénétrant dans le fluide hydraulique de la chambre hydraulique (21).

9. Soupape selon une des revendications 1 à 8,
**caractérisée par**
son utilisation en tant qu'élément constitutif d'un injecteur de carburant pour moteurs à combustion interne, en particulier d'un injecteur (1) pour rampe commune.

10. Soupape selon la revendication 9,
**caractérisée en ce que**
le fluide hydraulique pour le remplissage de la chambre hydraulique (21) est constitué part le carburant.
